# EUROPÄISCHE PATENTSCHRIFT

(11) **EP 1 141 911 B1**
(45) Veröffentlichungstag und Bekanntmachung des Hinweises auf die Patenterteilung: **25.09.2002**
(21) Anmeldenummer: 99973504.6
(22) Anmeldetag: 05.10.1999
(51) Int. Cl.: G08G 1/0968

(54) **EINRICHTUNG ZUR ÜBERTRAGUNG VON FAHRTROUTENEMPFEHLUNGEN UND EMPFÄNGER**
DEVICE FOR TRANSMITTING ROUTE RECOMMENDATIONS AND RECEIVER
DISPOSITIF POUR LA TRANSMISSION DE RECOMMANDATIONS D'ITINERAIRES ROUTIERS, ET RECEPTEUR ASSOCIE

(30) Priorität: 18.12.1998 DE 19858568
(43) Veröffentlichungstag der Anmeldung: 10.10.2001
(73) Patentinhaber: ROBERT BOSCH GMBH, 70442 Stuttgart (DE)
(72) Erfinder: PETZOLD, Bernd, D-31515 Wunstorf (DE); SCHMIDT, Heinrich, D-31199 Diekholzen (DE)
(86) Internationale Anmeldenummer: DE9903197
(87) Internationale Veröffentlichungsnummer: WO00038129

(56) Entgegenhaltungen:
- EP-A- 0 790 591
- WO-A-96/00960
- DE-A- 19 630 195
- GB-A- 2 195 868
- DUCKECK R ET AL: "TMC (TRAFFIC MESSAGE CHANNEL) DAS VERKEHRSFUNKSYSTEM VON MORGEN" ITG-FACHBERICHTE,DE,VDE VERLAG, BERLIN, Bd. 106, 14. November 1988 (1988-11-14), Seiten 137-145, XP000607384 ISSN: 0932-6022
- ETSI ET AL: "EUROPEAN TELECOMMUNICATION STANDARD ETS 300401" EUROPEAN TELECOMMUNICATION STANDARD,XX,XX, Mai 1998 (1998-05), Seite 1,36,37,106,107 XP002134147

## Beschreibung

Die Erfindung betrifft eine Einrichtung zur Übertragung von Fahrtroutenempfehlungen für mindestens ein Netz öffentlicher Verkehrsmittel zu Empfängern und einen Empfänger für Fahrtroutenempfehlungen.

Ein Hindernis zur Benutzung von öffentlichen Verkehrsmitteln ist häufig die mangelnde Kenntnis der einzelnen Linien, deren Umsteigepunkte und der Taktzeiten der einzelnen Linien. Die Träger dieser öffentlichen Verkehrsmittel geben auf geeignete Anfragen über das Internet oder über T-Online Fahrtroutenempfehlungen aus. Dieses setzt jedoch in der Regel auf der Empfangsseite einen für diese Kommunikationsarten geeigneten Computer voraus.

Durch WO 96/00960 ist ein elektronisches Fahrplanauskunftssystem bekanntgeworden, bei welchem Auskunftsbaken dauernd, das heißt ohne Aufforderung durch Fahrgäste, Daten senden, die von Handterminals empfangen werden. Die Daten betreffen öffentliche Verkehrsnetze und Fahrpläne, können im Handterminal abgespeichert und zu Fahrplanauskünften verarbeitet werden, die dann dem Benutzer angezeigt werden. Ein solches System erfordert spezielle für diese öffentlichen Verkehrsmittel entwickelte und hergestellte Handterminals.

Aufgabe der vorliegenden Erfindung ist es, derartige Fahrtroutenempfehlungen im Bedarfsfall derart zu übertragen, daß die bekannten in großen Stückzahlen kostengünstig hergestellten Empfänger auch für den Empfang von Fahrtroutenempfehlungen von öffentlichen Verkehrsnetzen verwendet werden können, wobei auch eine Verknüpfung mit dem Straßennetz erfolgen kann.

Bei der erfindungsgemäßen Einrichtung wird diese Aufgabe dadurch gelöst, daß eine Codierung mittels mindestens einer mindestens Teile des Verkehrsnetzes abbildenden Ortsdatenbank (Verkehrsnetz-Ortsdatenbank) erfolgt, daß zur Übertragung von Fahrtroutenempfehlungen, die auch in mindestens einer ein Straßennetz abbildenden Ortsdatenbank (Straßennetz-Ortsdatenbank) abgelegte Orte betreffen, Datensätze derjenigen Orte, die mindestens einen benachbarten Ort in der mindestens einen Straßennetz-Ortsdatenbanken aufweisen, mindestens einen Verweis auf mindestens einen solchen benachbarten Ort mittels eines Querverweises enthalten.

Eine erste Ausführungsform der erfindungsgemäßen Einrichtung besteht darin, daß für die Übertragung von digital codierten Verkehrsmeldungen (TMC) vorgesehene Datenprotokolle verwendet werden. Insbesondere ist dabei vorgesehen, daß für Umleitungen vorgesehene Datenprotokolle verwendet werden.

Bei einer zweiten Ausführungsform der erfindungsgemäßen Einrichtung wird für die Übertragung ein RDS-ODA-Protokoll verwendet.

Die erfindungsgemäße Einrichtung hat den Vorteil, daß die Fahrtroutenempfehlungen von in großer Anzahl vorhandenen Empfangsgeräten empfangen und decodiert werden können. Dabei sind zur Zeit im wesentlichen Autoradios zum Empfang von digital codierten Verkehrsmeldungen ausgebildet - sowohl im Zusammenhang mit RDS (Radio-Daten-System) und als auch mit DAB (Digital Audio Broadcasting). Da hier ein Rückkanal nicht vorhanden ist, wird bei dieser Gruppe von Empfangern im wesentlichen die Übertragung von Fahrtroutenempfehlungen Anwendung finden, die für viele Benutzer derartiger Empfänger von Interesse sind, beispielsweise für mit einem Kraftfahrzeug anreisende Messebesucher die Empfehlung, einen Parkplatz am Stadtrand aufzusuchen und eine oder mehrere Linien des öffentlichen Verkehrsmittels zu benutzen. Die Erfindung kann auch mit anderen Mobilfunkmedien angewendet werden, wie beispielsweise GSM, SWIFT, UMTS.

Mit der erfindungsgemäßen Einrichtung ist es beispielsweise möglich, daß eine Fahrtroutenempfehlung eine mit dem Kraftfahrzeug zurückzulegende Strecke bis zu einem sogenannten Park- and Ride-Parkplatz und eine anschließende Strecke mit dem öffentlichen Verkehrsmittel beschreibt.

Darüberhinaus sind bei dem TMC-System bereits Vorschläge bekannt, diese nicht nur von Rundfunksendern zu verbreiten, sondern auf Abruf über Mobilfunknetze gezielt den jeweils abrufenden Geräten zuzusenden. In diesem Fall können gezielte Anfragen durch Übertragung von Fahrtroutenempfehlungen beantwortet werden.

Durch die Codierung der Fahrtroutenempfehlungen nach dem TMC-System stehen weitere im TMC-System bekannte oder durch eine registrierte RDS-ODA-Anwendung gemäß europäischer Norm EN 50067 machbare Funktionalitäten zur Verfügung, beispielsweise die Verwaltung von Verkehrsmeldungen, nämlich Aufbewahrung im Speicher und das Löschen, wenn eine Meldung überholt ist. Außerdem ist eine Ausgabe der decodierten Meldung mit Hilfe eines Spachsynthesierers in einer jeweils für den Benutzer verständlichen Sprache möglich.

Wenn der Empfänger in einem Fahrzeug eingebaut ist, das über eine Ortungsanlage (beispielsweise GPS) bzw. ein Navigationssystem verfügt, kann ferner eine Selektion der Fahrtroutenempfehlungen entsprechend der Selektion der Verkehrsmeldungen dahingehend erfolgen, daß der Empfänger nur diejenigen Fahrtroutenempfehlungen empfängt, die voraussichtlich von Bedeutung für den Benutzer sind.

Die erfindungsgemäße Einrichtung hat außerdem den Vorteil, daß für Fahrtroutenempfehlungen, für welche auch Daten von Straßennetzen benötigt werden, beispielsweise der Verkehrsfluß auf den Straßen und Autobahnen berücksichtigt wird, die für das TMC-System oder ähnliche Systeme automatisch erfaßten Daten benutzt werden können.

In der Regel sind die Fahrtroutenempfehlungen länger als eine vom TMC-System übertragene Verkehrsmeldung, beispielsweise Stau, 5 km Länge, Autobahn A7, Anschlußstelle Hildesheim. Deshalb ist gemäß einer Weiterbildung vorgesehen, daß die Fahrtroutenempfehlungen als Mehrgruppenmeldungen übertragen werden.

Ein vorteilhafter Empfänger für Fahrtroutenempfehlungen mindestens eines öffentlichen Verkehrsmittels besteht darin, daß zur Decodierung im Empfänger mindestens eine mindestens Teile des Verkehrsnetzes abbildende Ortsdatenbank (Verkehrsnetz-Ortsdatenbank) vorgesehen ist und daß zur Decodierung von Fahrtroutenempfehlungen, die auch in mindestens einer ein Straßennetz abbildenden Ortsdatenbank (Straßennetz-Ortsdatenbank) abgelegte Orte betreffen, Datensätze derjenigen Orte, die mindestens einen benachbarten Ort in der mindestens einen Straßennetz-Ortsdatenbanken aufweisen, mindestens einen Verweis auf mindestens einen solchen benachbarten Ort mittels eines Querverweises enthalten.

Solche Ortsdatenbanken sind vorzugsweise auf einem austauschbaren Datenträger abgelegt, so daß der Benutzer eines Empfängers jeweils die ihn am meisten interessierenden Verkehrsnetze bereithält, ohne Ortsdatenbanken für sämtliche Verkehrsnetze, beispielsweise eines Landes, erwerben zu müssen.

Der erfindungsgemäße Empfänger kann jedoch auch derart ausgebildet sein, daß die Ortsdatenbank über eine Luftschnittstelle aktualisierbar ist. Bei einer vorteilhaften Ausführungsform dieses Empfängers sind zur Verwaltung und Decodierung der Fahrtroutenempfehlungen Einrichtungen zur Verwaltung und Decodierung von digital codierten Verkehrsmeldungen (TMC) vorgesehen.

Ferner kann bei dem erfindungsgemäßen Empfänger vorgesehen sein, daß Codes für die Orte der Verkehrsnetz-Ortsdatenbank und der Straßennetz-Ortsdatenbank in einer gemeinsamen Ortsdatenbank zusammengeführt werden.

Ausführungsbeispiele der Erfindung sind in der Zeichnung anhand mehrerer Figuren dargestellt und in der nachfolgenden Beschreibung näher erläutert. Es zeigt:
Fig. 1 eine Mehrgruppenmeldung für die Realisierung als RDS-ODA-Anwendung, die eine Fahrtroutenempfehlung enthält,
Fig. 2 eine schematische Darstellung eines Linienplans,
Fig. 3 eine Mehrgruppenmeldung für die Realisierung als TMC-Anwendung, die eine Fahrtroutenempfehlung enthält, und
Fig. 4 einen Ausschnitt aus einer Ortsdatenbank für die erfindungsgemäße Einrichtung.

Fig. 2 zeigt ein Beispiel für ein Streckennetz, das teilweise das Gebiet einer Großstadt 1 und teilweise das Umland 2 durchzieht. Eine Straßenbahnlinie 3 führt von einem ersten Endpunkt 6 über Haltestellen 7, 8, 9, 10 zu einem zweiten Endpunkt 11. Die Haltestelle 8 ist ein Umsteigepunkt zu einer Buslinie mit den Endpunkten 12, 15 und weiteren Haltestellen 13, 14. Die Haltestelle 10 dient als Umsteigepunkt zu einem P+R-Parkplatz an der Anschlußstelle einer Autobahn 5, von der weitere Anschlußstellen 16, 17, 18 dargestellt sind.

Das dargestellte Streckennetz kann in gleicher Weise wie die Straßennetze bei dem TMC-System codiert werden, das heißt Ortsdatenbanken, wie sie im ALERT C Standard beschrieben sind, führen die einzelnen Orte jeweils im Zusammenhang mit einer Linie auf, wobei zu jedem Ort, beispielsweise zu der Haltestelle 7, ein Vorgänger 6 und ein Nachfolger 8 als Querverweis vorgesehen sind. Da der Umsteigepunkt 8 auch ein Ort auf der Buslinie 4 ist, erfolgt hier eine zusätzliche Referenzierung, wie sie beispielsweise in Patentanmeldung 196 06 010 dargestellt ist.

Werden beispielsweise die Linien 3, 4 des öffentlichen Verkehrsnetzes in einer speziell hierfür vorgesehenen Ortsdatenbank dargestellt oder in eine vorhandene Ortsdatenbank integriert, während die Autobahn 5 in einer herkömmlichen Ortsdatenbank innerhalb des TMC-Systems abgelegt ist, können entsprechende Querverweise jeweils bei dem Ort 10 auf die jeweils andere Strecke (Autobahn oder Straßenbahnlinie) hinweisen. Damit kann eine Nachricht, die beispielsweise lautet "benutze die Autobahn bis Anschlußstelle 10, steige dann auf die Straßenbahnlinie 3 um in Richtung Endhaltestelle 6 bis zum Umsteigepunkt 8 und benutze dann die Buslinie 4 in Richtung Endpunkt 12 bis zur Haltestelle 13" mit den im TMC-System üblichen Protokollen oder im Rahmen der ODA-Anwendungen definierter Protokolle codiert und zum Empfänger übertragen werden, der dann anhand seiner Ortsdatenbank(en) eine Codierung und eine Umsetzung in Text oder Sprache vornehmen kann.

Insgesamt kann eine als Fahrtempfehlung dienende Meldung die folgenden Meldungselemente aufweisen:
Meldungselement Bedeutung
Fahrtziel Location Code in TMC-Ortsdatenbank, in der Regel ein sogenannter Point of Interest (POI); Codierung: Location Code (z.B. "MESSE")
Verkehrsmittel Verkehrsmittel des Streckennetzes (z.B. U-Bahn, S-Bahn, Bus, ...) Codierung: Teil des Location Code
Linienbezeichnung gibt die Linie im Streckennetz an (z.B. "S6") Codierung: Teil des Location Code
Linienendpunkt gibt die Endhaltestellen von Linien an, um die Fahrtrichtung angeben zu können. Dient dem Nutzer zur Orientierung beim Wechsel des Verkehrsmittels. Codierung: Location Code
Haltepunkt/Umsteigepunkt gibt den Zugangs- oder Abgangsort an, an dem das Verkehrsmittel bestiegen oder verlassen werden kann (z.B. Haltestellen oder Bahnhöfe) Codierung: Location Code
Taktzeit gibt den durchschnittlichen zeitlichen Abstand zwischen den Abfahrtszeiten des Verkehrsmittels an

| Codierung: 3 bit (Beispiel) | |
|---|---|
| 000 : keine | 100 : 15 min |
| 001 : 1 h | 101 : 10 min |
| 010 : 0,5 h | 110 : 5 min |
| 011 : 20 min | 111 : 2 min |

Zeitraum gibt an, in welchem Zeitraum die o.g. Taktzeit gilt (z.B. von <hh:mm> bis <hh:mm>) Codierung: 2x8 bit (Beispiel) gemäß ALERT C Mehrgruppenmeldungen, Label 7/8
Gesamtfahrtzeit gibt die planmäßige Fahrtzeit für die gesamte Fahrtempfehlung in Minuten an

| Codierung: 4 bit (Beispiel) | | |
|---|---|---|
| 0000:keine | 0110:30 | 1100:60 |
| 0001:5 | 0111:35 | 1101:70 |
| 0010:10 | 1000:40 | 1110:80 |
| 0011:15 | 1001:45 | 1111:90 |
| 0100:20 | 1010:50 | |
| 0101 :25 | 1011:55 | |

Gesamtkosten/Tarifzone gibt den Gesamtpreis für die Fahrtempfehlung an (z.B. in [DM] oder als Tarifzone in einem Verkehrsverbund).

| Codierung Tarifzone: 3 bit(Beispiel) | |
|---|---|
| 000:keine Angabe | ... :... |
| 001:Zone 1 | 111 :Zone 7 |
| 010:Zone 2 | |

TypZeit gibt die Codierungsarten der Abfahrtszeit an: Codierung: 2 bit (Beispiel)
00: keine Angabe
01: Bezug auf CT-Signal (ALERT C), d.h. Differenzzeit in <min> (siehe DE 42 08 277 A1: CT+2n; n in 6 bit)
10: Angabe der Abfahrtszeit im CT-Format (ALERT C) mit 11 bit
11: Angabe des Zeitraums (siehe oben) und der Taktzeit (siehe oben) mit insgesamt 19 bit
Bei der Codierung nach 10/11 muß die Anzahl Umsteigepunkte entsprechend reduziert werden.
Abfahrtszeit gibt die Abfahrtszeit des Verkehrsmittels an Codierung: siehe <TypZeit>

Je nach Ausführung im einzelnen kann die zu übertragende Informationsmenge von dieser Tabelle auch abweichen. Außerdem brauchen wegen der sehr kompakten Codierung nicht alle Meldungselemente übertragen zu werden. So können beispielsweise Meldungselemente, wie Verkehrsmittel, Linienbezeichnung, Linienendpunkt zur Decodierung aus der Ortsdatenbank entnommen werden.

Fig. 1 zeigt ein Beispiel für eine Meldung einer RDS-ODA-Anwendung, die fünf Gruppen einnimmt und zur Codierung von fünf Umsteigepunkten geeignet ist. Jede der Gruppen wird von einem Header angeführt, der aus einem Bit T, einem Bit F, drei Bit CI, einem Bit 1 oder 0 sowie einem weiteren Bit besteht. Dabei bedeutet das Bit T der Typ der Meldung (bei Meldungen nach ALERT: 0=ALERTC, 1=ALERTplus). Für diese RDS-ODA-Anwendung wird T=0 gesetzt. Das Bit F dient zur Unterteilung in Eingruppen- (C=1) und Mehrgruppenmeldungen. Weitere Bestandteile des Headers sind CI = Continuity Index und SG = Second Group Indicator, die jedoch zum Verständnis der Erfindung nicht erläutert zu werden brauchen. Das Bit an der Stelle Y15 kennzeichnet die erste Gruppe einer Meldung.

Jede Gruppe weist eine Länge von 37 Bit auf, die in dem Beispiel mit X4 bis X0 Y15 bis 0 und Z15 bis Z0 bezeichnet sind.

In der ersten Gruppe sind die Bits Y13 bis Y11 für die Anzahl der Umsteigepunkte vorgesehen. In den Bits Y10 bis Y0 rückt dann als sogenanntes Event eine Kennzeichnung, daß diese Meldung eine Fahrtempfehlung FE darstellt. Daraufhin folgt die Ortsangabe des Starts S, beispielsweise der Ortscode für den Ort 10 bei einer Empfehlung, bei 10 (Fig. 2) die Autobahn zu verlassen und mit der Straßenbahn weiterzufahren.

In der zweiten Gruppe wird bei Y13 bis Y12 angegeben, daß es sich um die zweite Gruppe handelt. Daraufhin folgt die Zielangabe Z und der Ortscode des ersten Umsteigepunktes U1, der sich bis in die dritte Gruppe erstreckt. Danach wird der Ortscode des Umsteigepunktes U2 übertragen (Bits Y7 bis Z8) und der Ortscode des Umsteigepunktes U3 (Bits Z7 bis Z0 und Bits Y11 bis Y4 der nächsten Gruppe). Schließlich folgt noch der Ortscode eines Umsteigepunktes U5, der ebenfalls teilweise mit der fünften Gruppe übertragen wird. Im Anschluß daran werden die Fahrtzeit T, die Tarifzone TZ, der Zeit-Typ TYP sowie die Abfahrtszeit ST übertragen, worauf bei Z0 der fünften Gruppe noch ein Bit freibleibt.

Fig. 3 zeigt eine ähnliche Fahrtroutenempfehlung wie Fig. 1, jedoch erfolgt die Codierung in einer zu RDS-TMC-kompatiblen Form, wobei dann maximal nur vier Umsteigepunkte U1 bis U4 codiert werden können. Auch die Übertragung von Zusatzinformationen ist auf eine Angabe beschränkt, im vorliegenden Beispiel auf die Zugfolge ZF. Gemäß ALERT sind die einzelnen Ortscodes durch Label gekennzeichnet. Dabei bedeutet Label 11 das Ziel, Label 10 einen Wegpunkt und Label 6 eine Zusatzinformation. Zusätzlich wird bei dem in Fig. 3 dargestellten Beispiel vom sogenannten "stillen Event (1907)" Gebrauch gemacht. Die Verknüpfung zur "normalen" TMC-Meldung erfolgt über den in der ersten Gruppe übertragenen Location-Code S. Das ist derjenige Ort, an dem ein Übergang auf das öffentliche Verkehrsmittel zweckmäßig ist.

Fig. 4 zeigt Teile einer Ortsdatenbank für den öffentlichen Personenverkehr im Bereich Hannover. Dabei beziehen sich die Location Codes (LocCode) 45004 bis 46009 auf eine S-Bahn-Linie, welcher die "Road-Nr." 4 zugeordnet ist.

Location Code 22001 betrifft einen Ort (Point) auf der Straße Nr. 2, welches die Bundesstraße B2 ist. Der Name dieses Ortes ist "Flughafen". Als Angaben zum Typ des Ortes (LocType) sind für die Orte auf der S-Bahn-Linie "ÖV-Point" eingetragen, für die S-Bahn-Linie insgesamt in jeweils einer Richtung der Ortstyp "Line". Ein unscharf umrissenes Gebiet - deswegen Ortstyp "Fuzzy" - mit dem Ortscode 41922 charakterisiert das Gebiet, welches zum Betrieb des öffentlichen Personenverkehrs zu zählen ist.

Wie an sich in Ortsdatenbanken üblich, sind zu den einzelnen Ortscodes die Benennung der Art des Ortes (RName) ein oder zwei Namen (Name, Name2) und Referenzen auf andere Ortscodes (Offset+, Offset-, RefL und RefA) soweit anwendbar angegeben. Zur Verknüpfung des Netzes für den öffentlichen Personenverkehr mit dem Straßennetz ist zu einigen der Ortscodes ein "Intersection-code" angegeben, so bei dem Ortscode 22001 ein Hinweis auf den Ortscode 45775 und umgekehrt.

Eine erfindungsgemäß im TMC-Standard übertragene Fahrtroutenempfehlung lautet dann beispielsweise wie folgt:

"A7, Autobahn Kassel in Richtung Hannover, zwischen Anschlußstelle Hildesheim-Drispenstedt und Autobahnkreuz Hannover-Ost, <nicht gesprochenes Ereignis>" (dient der Zuordnung zu der normalen Störungsmeldung).

"Umleitung für Reisende in Richtung Hannover-Messe, fahren Sie über Anschlußstelle Hildesheim-Drispenstedt bis P&R-Platz Hildesheim-Flughafen und steigen um in die S-Bahnlinie 4, in Richtung Hannover bis zur Haltestelle Kreuzstraße und steigen um in die Buslinie 78 in Richtung Laatzen bis zur Haltestelle Messe, Abfahrt alle 10 Minuten."

Da Verkehrsmeldungen häufig mehr als eine Gruppe belegen, so daß innerhalb einer Sequenz von fünf Gruppen nicht genug Platz für die als Umleitungsempfehlung codierte Fahrtroutenempfehlung verbleibt, wurde in dem Beispiel die Fahrtroutenempfehlung mit einer speziellen Verkehrsmeldung mit einem nicht gesprochenen Ereignis eingeleitet. Dies hat ferner den Vorteil, daß ein nach dem öffentlichen Verkehrsmittel ausgerichtetes Ereignis Benutzer von Empfängern ohne Ortsdatenbank für den öffentlichen Personenverkehr nicht gestört werden. Dies wäre beispielsweise der Fall, wenn ein Stau hinter einer Anschlußstelle endet, die man zwar als Umleitung mit dem Kraftfahrzeug benutzen könnte, für eine Fahrroutenempfehlung mit öffentlichen Verkehrsmitteln jedoch eine vorangegangene Anschlußstelle zweckmäßiger ist.

## Patentansprüche

1. Einrichtung zur Übertragung von Fahrtroutenempfehlungen für mindestens ein Netz öffentlicher Verkehrsmittel zu Empfängern, **dadurch gekennzeichnet, daß** eine Codierung mittels mindestens einer mindestens Teile des Verkehrsnetzes abbildenden Ortsdatenbank (Verkehrsnetz-Ortsdatenbank) erfolgt, daß zur Übertragung von Fahrtroutenempfehlungen, die auch in mindestens einer ein Straßennetz abbildenden Ortsdatenbank (Straßennetz-Ortsdatenbank) abgelegte Orte betreffen, Datensätze derjenigen Orte, die mindestens einen benachbarten Ort in der mindestens einen Straßennetz-Ortsdatenbanken aufweisen, mindestens einen Verweis auf mindestens einen solchen benachbarten Ort mittels eines Querverweises enthalten.

2. Einrichtung nach Anspruch 1, **dadurch gekennzeichnet, daß** für die Übertragung von digital codierten Verkehrsmeldungen (TMC) vorgesehene Datenprotokolle verwendet werden.

3. Einrichtung nach Anspruch 1, **dadurch gekennzeichnet, daß** für die Übertragung ein RDS-ODA-Protokoll verwendet wird.

4. Einrichtung nach Anspruch 2, **dadurch gekennzeichnet, daß** für Umleitungen vorgesehene Datenprotokolle verwendet werden.

5. Einrichtung nach einem der vorhergehenden Ansprüche, **dadurch gekennzeichnet, daß** die Fahrtroutenempfehlungen als Mehrgruppenmeldungen übertragen werden.

6. Empfänger für Fahrtroutenempfehlungen für mindestens ein Netz offentlicher Verkehrsmittel, **dadurch gekennzeichnet, daß** zur Decodierung im Empfänger mindestens eine mindestens Teile des Verkehrsnetzes abbildende Ortsdatenbank (Verkehrsnetz-Ortsdatenbank) vorgesehen ist und daß zur Decodierung von Fahrtroutenempfehlungen, die auch in mindestens einer ein Straßennetz abbildenden Ortsdatenbank (Straßennetz-Ortsdatenbank) abgelegte Orte betreffen, Datensätze derjenigen Orte, die mindestens einen benachbarten Ort in der mindestens einen Straßennetz-Ortsdatenbanken aufweisen, mindestens einen Verweis auf mindestens einen solchen benachbarten Ort mittels eines Querverweises enthalten.

7. Empfänger nach Anspruch 6, **dadurch gekennzeichnet, daß** zur Verwaltung und Decodierung der Fahrtroutenempfehlungen Einrichtungen zur Verwaltung und Decodierung von digital codierten Verkehrsmeldungen (TMC) vorgesehen sind.

8. Empfänger nach einem der Ansprüche 6 oder 7, **dadurch gekennzeichnet, daß** Codes für die Orte der Verkehrsnetz-Ortsdatenbank und der Straßennetz-Ortsdatenbank in einer gemeinsamen Ortsdatenbank zusammengeführt werden.

9. Empfänger nach einem der Ansprüche 6 bis 8, **dadurch gekennzeichnet, daß** eine Einrichtung zur Ausgabe der Fahrtroutenempfehlungen als Text, Sprache und/oder Graphik unter Verwendung von Umsteigepunkten vorgesehen ist.

10. Empfänger nach einem der Ansprüche 6 bis 9, **dadurch gekennzeichnet, daß** die Ortsdatenbank auf einem austauschbaren Datenträger abgelegt ist.

11. Empfänger nach einem der Ansprüche 6 bis 9, **dadurch gekennzeichnet, daß** die Ortsdatenbank über eine Luftschnittstelle aktualisierbar ist.

## Claims

1. Device for transmitting travel route recommendations for at least one public transport network to receivers, **characterized in that** coding is carried out by at least one locality database (transport network locality database) which represents at least parts of the transport network, **in that**, in order to transmit travel route recommendations which also relate to localities stored in at least one locality database (road network locality database) which represents a road network, data records of those localities which have at least one adjacent locality in the at least one road network locality database contain at least one reference to at least one such adjacent locality by means of a cross-reference.

2. Device according to Claim 1, **characterized in that** data protocols which are provided for the transmission of digitally coded traffic messages (TMC) are used.

3. Device according to Claim 1, **characterized in that** an RDS-ODA protocol is used for the transmission.

4. Device according to Claim 2, **characterized in that** data protocols which are provided for re-routing are used.

5. Device according to one of the preceding claims, **characterized in that** the travel route recommendations are transmitted as multi-group messages.

6. Receiver for travel route recommendations for at least one public transport network, **characterized in that**, for the purpose of decoding in the receiver, at least one locality database (transport network locality database) which represents at least parts of the transport network is provided, and that, for the purpose of decoding travel route recommendations which also relate to localities stored in at least one locality database (road network locality database) which represents a road network, data records of those localities which have at least one adjacent locality in the at least one road network locality database contain at least one reference to at least one such adjacent locality by means of a cross-reference.

7. Receiver according to Claim 6, **characterized in that** devices for administering and decoding digitally coded traffic messages (TMC) are provided for administering and decoding the travel route recommendations.

8. Receiver according to one of Claims 6 or 7, **characterized in that** codes for the localities of the transport network locality database and the road network locality database are combined in a common locality database.

9. Receiver according to one of Claims 6 to 8, **characterized in that** a device is provided for outputting the travel route recommendations as text, voice and/or graphics using points where it is possible to change between means of transport.

10. Receiver according to one of Claims 6 to 9, **characterized in that** the locality database is stored on an exchangeable data carrier.

11. Receiver according to one of Claims 6 to 9, **characterized in that** the locality database can be updated via a radio interface.

## Revendications

1. Installation de transmission de recommandations d'itinéraires routiers pour au moins un réseau de transport public à destination de récepteurs,
**caractérisée en ce que**
on effectue un codage à l'aide d'au moins une banque de données de lieux qui est l'image d'au moins une partie du réseau de circulation (banque de données de lieux - réseau de circulation),
pour la transmission des recommandations d'itinéraires routiers qui concernent également des lieux enregistrés dans au moins une banque de données de lieux image d'un réseau routier (banque de données de lieux - réseau routier), des jeux de données concernant les lieux qui ont au moins un lieu voisin dans au moins une banque de données de lieux - réseau routier, contiennent au moins une indication vers au moins un tel lieu voisin par l'intermédiaire d'une information transversale.

2. Installation selon la revendication 1,
**caractérisée en ce que**
pour la transmission de messages de circulation à codage numérique (TMC) on utilise des protocoles de données prévus à cet effet.

3. Installation selon la revendication 1,
**caractérisée en ce qu'**
on utilise un protocole RDS-ODA pour la transmission.

4. Installation selon la revendication 2,
**caractérisée en ce qu'**
on utilise un protocole de données prévu à cet effet pour les déviations.

5. Installation selon l'une des revendications précédentes,
**caractérisée en ce qu'**
on transmet les recommandations d'itinéraires routiers sous la forme de messages de groupes multiples.

6. Récepteur de recommandations d'itinéraires routiers pour au moins un réseau de transport public,
**caractérisé en ce qu'**
pour le décodage dans le récepteur, il y a au moins une banque de données de lieux formant l'image au moins de parties du réseau de circulation (banque de données de lieux - réseau de circulation), et
pour décoder des messages d'itinéraires routiers qui concernent également au moins des lieux enregistrés dans au moins une banque de données de lieux formant l'image du réseau routier (banque de données de lieux - réseau routier), des jeux de données concernant ces lieux qui ont au moins un lieu voisin dans au moins une banque de données de lieux de réseau routier, contiennent au moins une indication vers au moins un lieu voisin par l'intermédiaire d'une information transversale.

7. Récepteur selon la revendication 6,
**caractérisé en ce que**
pour la gestion et le décodage des recommandations d'itinéraires de circulation, il y a des installations de gestion et de décodage de messages de circulation à codage numérique TMC.

8. Récepteur selon l'une des revendications 6 ou 7,
**caractérisé en ce qu'**
on réunit des codes pour les lieux de la banque de données de lieux de réseau de circulation et de la banque de données de lieux du réseau routier dans une banque de données de lieux commune.

9. Récepteur selon l'une des revendications 6 à 8,
**caractérisé en ce qu'**
il est prévu une installation pour l'émission des recommandations d'itinéraires sous forme de texte, de message vocal et/ou de graphique en utilisant des points de correspondance.

10. Récepteur selon l'une des revendications 6 à 9,
**caractérisé en ce que**
la banque de données de lieux est enregistrée sur un support de données échangeable.

11. Récepteur selon l'une des revendications 6 à 9,
**caractérisé en ce que**
la banque de données de lieux est actualisée par l'intermédiaire d'une interface aérienne.
